# EUROPÄISCHE PATENTSCHRIFT

(11) **EP 3 064 076 B1**
(45) Veröffentlichungstag und Bekanntmachung des Hinweises auf die Patenterteilung: **17.08.2022**
(21) Anmeldenummer: 16154008.3
(22) Anmeldetag: 03.02.2016
(51) Int. Cl.: A24D 3/02, A24D 3/06

(54) **VORRICHTUNG ZUM EINLEGEN VON OBJEKTEN IN EINEN FILTERSTAB**
APPARATUS FOR INSERTING OBJECTS INTO A FILTER ROD
DISPOSITIF D'INSERTION D'OBJETS DANS UNE TIGE DE FILTRE

(30) Priorität: 12.02.2015 US 201514620713
(43) Veröffentlichungstag der Anmeldung: 07.09.2016
(73) Patentinhaber: Hauni Maschinenbau GmbH, 21033 Hamburg (DE)
(72) Erfinder: BLIX, Erik Petter, Richmond, VA 23226 (US); HENLEY, Shawn, Mechanicsville, VA 23111 (US); KARPEN, Scott, Henrico Virginia 23238 (US); PITT, David Alan, Mechanicsville, VA 23116 (US)
(74) Vertreter: Seemann & Partner Patentanwälte mbB

(56) Entgegenhaltungen:
- EP-A1- 2 727 482
- EP-A2- 2 636 322
- WO-A1-2014/187839
- DE-B- 1 243 074
- JP-A- H06 135 542
- US-A1- 2014 239 006

## Beschreibung

Diese Patentanmeldung betrifft im Allgemeinen Ausrüstung und Verfahren zum Herstellen von Tabakprodukten wie Zigaretten und Ähnliches. Insbesondere betrifft diese Patentanmeldung Ausrüstung und Verfahren zum Abgeben von Objekten in einen Zigarettenfilter.

In JP H 6-135542 A ist eine Vorrichtung offenbart, mit der kugelförmige Einlegeelemente zwischen zwei Segmenten eines Tabakprodukts auf einem Papierstreifen positioniert werden.

EP 2 636 322 A2 offenbart eine Vorrichtung zum Einlegen eines oder mehrerer Objekte in eine Filterkomponente eines Tabakstocks.

Eine weitere Vorrichtung zum Positionieren von Einlegeelementen bei der Herstellung von Tabakprodukten ist in US 2014/0239006 A1 offenbart.

WO 2014/187839 A1 offenbart ein Verfahren zur Kombination von Segmenten eines Rauchartikels, denen hohle kegelförmige Elemente eingesetzt werden.

In DE 1 243 074 B ist ein Verfahren zum Herstellen von Mehrfachfilterstopfen für Zigaretten offenbart.

Für bestimmte Typen von Tabakprodukten wie Filterzigaretten kann es wünschenswert sein, dass sich Objekte in dem Filter befinden. Beispielsweise kann es wünschenswert sein, dass sich Kapseln, körnige Objekte, Puder, Fasern, Fasermischungen oder andere Artikel in dem Filter befinden. Diese Objekte können in einer orientierten oder nichtorientierten Weise hinzugefügt werden.

Das Einlegen orientierter Objekte in einen Filter kann eine Herausforderung in der Herstellung darstellen, weil bekannte Ausrüstung nicht die Fähigkeit hat, die Objekte adäquat mit dem Filter auszurichten. Dies trifft insbesondere beim Arbeiten mit hohen Geschwindigkeiten zu. Entsprechend besteht im Fachgebiet ein Bedarf an verbesserten Verfahren und Vorrichtungen zum Einlegen orientierter Objekte in einen Filterstab.

Gemäß einer Ausführungsform stellt die vorliegende Erfindung eine Vorrichtung zum Einlegen von Objekten in einen Filterstab bereit. Die Vorrichtung kann eine erste Leitung umfassen, die ausgebildet ist, eine Vielzahl der Objekte in Reihe zu befördern; eine zweite Leitung, die angepasst ist, eine Vielzahl der Objekte in Reihe zu befördern, eine erste Vorschubeinrichtung, die einen ersten Einlass und einen ersten Auslass aufweist, die durch einen ersten Kanal verbunden sind, wobei der erste Einlass an die erste Leitung angeschlossen ist; eine erste Vereinzelungstrommel, die einen äußeren Umfang aufweist, der eine erste Reihe von ersten Taschen bestimmt, die ausgebildet sind, die Objekte zu halten, wobei die erste Vereinzelungstrommel ausgebildet ist, um eine erste Achse zu drehen, um die ersten Taschen nacheinander in Deckung mit dem ersten Auslass zu bewegen; und mindestens eine erste Luftquelle, die die Objekte von dem ersten Einlass zu dem ersten Auslass und nacheinander in die ersten Taschen der ersten Vereinzelungstrommel befördert; wobei die Vorrichtung dadurch weitergebildet ist, dass die erste Vorschubeinrichtung einen zweiten Einlass und einen zweiten Auslass aufweist, die durch einen zweiten Kanal verbunden sind, wobei der zweite Einlass an die zweite Leitung angeschlossen ist; und eine zweite Reihe von zweiten Taschen, die ausgebildet sind, die Objekte zu halten, die sich am äußeren Umfang der ersten Vereinzelungstrommel befinden, wobei die erste Vereinzelungstrommel ausgebildet ist, nacheinander die zweiten Taschen in Deckung mit dem zweiten Auslass zu bewegen, wobei die mindesten eine Luftquelle die Objekte von dem zweiten Einlass zum zweiten Auslass befördert und nacheinander in die zweiten Taschen der ersten Vereinzelungstrommel.

Die vorgenannten Gesichtspunkte und andere Merkmale und Vorteile der Erfindung werden aus den nachfolgend genannten Zeichnungen offensichtlich. Es zeigen:
- Fig. 1: eine Vorderansicht einer Ausführungsform einer Einlegemaschine gemäß der vorliegenden Erfindung.
- Fig. 2: eine Seitenansicht der Einlegemaschine von Figur 1.
- Fig. 3: eine gegenüberliegende Seitenansicht der Einlegemaschine von Figur 1.
- Fig. 4: eine schematische Darstellung einer Vielzahl von zuei-nander beabstandeten Objekten gemäß Ausführungsformen der vorliegenden Erfindung.
- Fig. 5: eine schematische Darstellung einer Vielzahl von Objekten, die aus einer Zufuhreinrichtung zugeführt werden, gemäß Ausführungsformen der vorliegenden Erfindung.
- Fig. 6: eine perspektivische Vorderansicht einer Ausführungsform einer Vorschubeinrichtung und von Trommeln der Einlegemaschine von Figur 1.
- Fig. 7: eine perspektivische Seitenansicht einer Ausführungsform der Vorschubeinrichtung der Einlegemaschine von Figur 1.
- Fig. 8: eine teilweise Querschnittansicht einer Luftkammer gemäß Ausführungsformen der vorliegenden Erfindung.
- Fig. 9: eine teilweise Querschnittansicht der Vorschubeinrichtung von Figur 7.
- Fig. 10: eine perspektivische Vorderansicht einer Ausführungsform einer Trommel der Einlegemaschine von Figur 1.
- Fig. 11A und 11B: Vorder- bzw. Draufsichten einer Ausführungsform von Taschen der Einlegemaschine von Figur 1.
- Fig. 12: zeigt eine Vorderansicht der Einlegemaschine von Figur 1 in Kombination mit einer Filterherstellungseinrichtung.

Nachfolgend werden Ausführungsformen der Erfindung ausführlich besprochen. Bei der Beschreibung von Ausführungsformen wird aus Gründen der Eindeutigkeit spezifische Terminologie verwendet. Die Erfindung soll jedoch nicht auf die spezifische ausgewählte Terminologie beschränkt sein. Auf alle in diesem Dokument zitierten Verweise wird verwiesen, als ob auf jeden einzeln verwiesen würde.

Die vorliegende Offenbarung betrifft Vorrichtungen und Verfahren zum Einlegen von Objekten in eine Komponente eines Rauchartikels (z. B. Zigaretten, Zigarren oder Ähnliches). Beispielsweise können gemäß Ausführungsformen Grundsätze der vorliegenden Erfindung verwendet werden, um Objekte in den Filter eines Rauchartikels einzulegen, beispielsweise in den "Zwischenraum" einer "Stopfen-Zwischenraum-Stopfen"-Anordnung. Alternativ können die Vorrichtungen und Verfahren verwendet werden, um Objekte zwischen benachbarten Tabakstöcken, zwischen einem Tabakstock und einem benachbarten Filtersegment oder zwischen anderen Komponenten von Rauchartikeln einzulegen, wie ein Fachmann basierend auf dieser Offenbarung erkennen kann.

Beispielsweise können die Objekte Kügelchen, Geschmackskapseln, wassergefüllte Kapseln oder Pellets sein, andere Typen von Objekten sind jedoch auch möglich. Die Objekte können beispielsweise verwendet werden, um die sensorischen Attribute von Zigarettenrauch zu verbessern. Insbesondere können die Objekte als Trägermittel verwendet werden, um Geschmack oder andere Substanzen dem Hauptstromrauch hinzuzufügen. Beispielhafte Filtermaterialtypen, die mit der vorliegenden Erfindung verwendet werden können, umfassen Acetattow, zusammengefasstes Acetatgewebe, Polypropylentow, zusammengefasstes Papier, Fasern aus rekonstruiertem Tabak und Ähnliches.

Gemäß Ausführungsformen können Vorrichtungen und Verfahren verwendet werden, um Objekte bei einer bestimmten Orientierung in Bezug auf die Längsachse des Rauchartikels in einen Rauchartikel einzulegen. Wie in diesem Dokument verwendet, bezieht sich die Bezeichnung "orientierte" Objekte auf Objekte (z. B. nichtrunde Objekte), die eine Form aufweisen, die in eine bestimmte Ausrichtung in Bezug auf den Rauchartikel bringbar ist. Beispielsweise kann ein orientiertes Objekt eine Orientierungsachse bestimmen (z. B. übereinstimmend mit der mittigen Längsachse), die wünschenswerter Weise mit der Längsachse des Rauchartikels oder Filtersegments ausgerichtet ist, in den oder das das Objekt eingelegt wird. Gemäß bestimmten Ausführungsformen kann das orientierte Objekt ein kegelstumpfförmiges Objekt umfassen, das eine Orientierungsachse bestimmt, und die in diesem Dokument offenbarten Vorrichtungen und Verfahren können das kegelstumpfförmige Objekt mit Filtersegmenten kombinieren, so dass die Orientierungsachse im Wesentlichen mit den Längsachsen der Filtersegmente ausgerichtet ist. Andere Beispiele von orientierten Objekten können beispielsweise und ohne Begrenzung Zylinder, Kegel, gestreckte Rotationsellipsoide, Würfel, würfelähnliche Quader, Pyramiden und Prismen und andere Objekte umfassen, die eine Orientierungsachse aufweisen, die in Ausrichtung mit der Längsachse eines Rauchartikels bringbar ist.

Mit Bezug auf Figuren 1, 2 und 3 ist eine Ausführungsform einer Objekteinlegevorrichtung gemäß der vorliegenden Erfindung gezeigt. Die Einlegevorrichtung 100 kann im Allgemeinen einen Rahmen 102 umfassen, der eine Frontplatte 104 trägt. Der Rahmen 102 kann eine beliebige Anzahl unterschiedlicher Strukturen aufweisen, die einem Fachmann bekannt sind.

Die Frontplatte 104 kann eine Vorderfläche aufweisen, die eine Vielzahl von Trommeln und/oder andere Komponenten trägt, die auf die Tabakprodukte wirken, wie nachfolgend ausführlicher besprochen. Mit Bezug auf Figur 2 kann die Frontplatte 104 auch eine Rückfläche aufweisen, die ein oder mehrere Antriebssysteme 106 trägt, die die Trommeln und/oder anderen Komponenten, die an der Vorderseite der Frontplatte 104 montiert sind, antreiben. Mehr Einzelheiten über das Antriebssystem 106 werden nachfolgend bereitgestellt. Mit Bezug auf Figuren 2 und 3 kann der Rahmen überdies eine oder mehrere Druckluftquellen 108 (oder Vakuum) sowie Ventile 110 oder andere zugehörige Vorrichtungen tragen.

Fig. 4 zeigt eine Vielzahl von Objekten O, in diesem Fall kegelstumpfförmige Objekte, die in einer beispielhaften "Stopfen-Zwischenraum-Stopfen"-Anordnung angeordnet sind, wobei die "Stopfen" Filterstabsegmente P sind, z. B. Celluloseacetat, und die Zwischenräume von den Objekten O besetzt sind. Gemäß Ausführungsformen kann jedes der Objekte O eine Orientierungsachse A1 aufweisen, die sich beispielsweise entlang der mittigen Längsachse des Objekts O erstreckt, wodurch die Objekte "orientierte Objekte" werden. Wie ebenfalls gezeigt, können die Objekte O mit den Filterstabsegmenten P angeordnet sein, so dass die Orientierungsachsen A1 im Wesentlichen (z. B. im Wesentlichen parallel) mit den Mittelachsen A2 der Filterstabsegmente P ausgerichtet sind, es sind jedoch andere Ausführungsformen möglich.

In der Beispielausführung von Figur 4 können die Objekte O eine Länge L1 von ungefähr 11 mm bestimmen, die inneren Stabsegmente P können eine Länge L2 von ungefähr 16 mm bestimmen und die Endstabsegmente P' können eine Länge L3 von ungefähr 8 mm bestimmen, so dass das Gebilde (z. B. bestehend aus vier Objekten O, drei inneren Stabsegmenten P und zwei Endsegmenten P') eine Gesamtlänge L4 von ungefähr 108 mm bestimmt. Es sind jedoch andere Abmessungen möglich. Beispielsweise kann die Länge L1 der Objekte O ungefähr 8 mm bis ungefähr 12 mm oder mehr sein, und die Länge L2 kann ungefähr 10 mm bis ungefähr 30 mm oder mehr sein, abhängig von der Anwendung. Zusätzlich kann jedes der Objekte O einen kleineren Durchmesser D1 von ungefähr 5 mm und einen größeren Durchmesser D2 von ungefähr 6 mm bestimmen, es sind jedoch andere Ausgestaltungen möglich. Beispielsweise kann der Durchmesser D1 ungefähr 3 mm bis ungefähr 4,5 mm sein, und der Durchmesser D2 kann ungefähr 3 mm bis ungefähr 10 mm oder mehr sein, abhängig von der Anwendung. Gemäß Ausführungsformen kann die Differenz zwischen D1 und D2 ungefähr 0 mm bis ungefähr 3 mm sein, beispielsweise 1 mm, es sind jedoch andere Abmessungen möglich. Die Länge L4 kann ungefähr 60 mm bis ungefähr 160 mm oder mehr sein, basierend auf der Anwendung. Ein Fachmann wird basierend auf dieser Offenbarung erkennen, dass verschiedene Längen und Durchmesser für unterschiedliche Anwendungen verwendet werden können.

Mit weiterem Bezug auf Figur 4 können die Objekte O in abwechselnden Orientierungen in Bezug zueinander angeordnet sein, zum Beispiel zueinander hin zeigen oder voneinander weg zeigen, es sind jedoch auch andere Ausgestaltungen möglich. Beispielsweise können in gewissen Ausführungsformen alle Objekte O in die gleiche Richtung zeigen.

Figur 5 zeigt eine Vielzahl von Objekten O, die Ende-an-Ende in der gleichen Richtung angeordnet sind, wobei ihre Orientierungsachsen A1 im Wesentlichen ausgerichtet sind. Wie gezeigt, kann jedes Objekt O eine Außenfläche S bestimmen, die in Bezug auf die Orientierungsachse A1 verjüngt ist, beispielsweise um den Verjüngungswinkel Θ. Der Verjüngungswinkel Θ kann ungefähr 1 Grad bis ungefähr 5 Grad oder mehr betragen, es sind jedoch andere Ausführungsformen möglich.

Figur 5 zeigt eine beispielhafte Ausgestaltung, in der die Objekte O von einer Massenzufuhreinrichtung zu der Einlegemaschine 100 der vorliegenden Erfindung zugeführt werden können. Figur 5 zeigt, wie die Objekte O in der Richtung F zugeführt werden, wobei die kleineren Durchmesser D1 vorn sind, es sind jedoch andere Ausgestaltungen möglich. Gemäß Ausführungsformen kann die Massenzufuhreinrichtung ein oder mehrere Magazin/e (nicht gezeigt) umfassen, wie einem Fachmann bekannt ist. Gemäß Ausführungsformen können die Magazine kumulativ zwischen ungefähr 5.000 und ungefähr 20.000 Objekten pro Minute oder mehr liefern, es sind jedoch andere Ausgestaltungen möglich.

Figuren 6 und 7 zeigen die verschiedenen Komponenten, die die Objekte O und Filterstabsegmente P kombinieren. Allgemein können ein oder mehrere Zufuhrrohre 120 die Objekte O von der Massenversorgungseinrichtung empfangen und die Objekte O beispielsweise in der in Figur 5 gezeigten Ausgestaltung zuführen. Wie in Verbindung mit Figur 8 besprochen, kann Druckluft verwendet werden, um die Objekte O innerhalb von Zufuhrrohren 120 zuzuführen, es sind jedoch andere Ausführungsformen möglich.

Mit weiterem Bezug auf Figuren 6 und 7 führt jedes Zufuhrrohr 120 die Objekte O einer Vorschubeinrichtung 122 zu, die die Objekte orientiert und an eine oder mehrere drehende Vereinzelungstrommeln 124 liefert. Wie in Figur 6 gezeigt, können die Vereinzelungstrommeln 124 wiederum die Objekte O an eine oder mehrere sich drehende Kombinationstrommel/n 126 übertragen, beispielsweise in abwechselnder Reihenfolge, um die Objekte O zu kombinieren. Die Kombinationstrommel/n 126 kann/können dann die Objekte O an eine oder mehrere Endtrommeln 128 liefern, wo sie mit Filterstabsegmenten P (oder anderen Objekten wie Tabakstöcken) zur späteren Verarbeitung kombiniert werden. Gemäß Ausführungsformen kann die Drehgeschwindigkeit der zuvor genannten Trommeln angepasst werden, um eine Einlegerate von ungefähr 2.000 bis 4.000 Objekten pro Minute (zum Beispiel ungefähr 3.000 Objekte) bereitzustellen, gemessen an jeder Endtrommel 128. Diese Ausgabe kann jedoch nach Bedarf angepasst werden, um zu einer bestimmten Anwendung zu passen, und kann multipliziert werden, ohne die Drehgeschwindigkeit anzupassen, indem einige oder alle der zuvor beschriebenen Teile dupliziert werden, wie von einem Fachmann basierend auf dieser Beschreibung verstanden wird.

Mit Bezug auf Figur 8, können die Objekte O durch die Zufuhrrohre 120 unter der Kraft von Druckluft zugeführt werden. Beispielsweise kann jedes Zufuhrrohr 120 eine Luftkammer 130 aufweisen, die daran gekoppelt ist. Die Luftkammer 130 ist in Figur 8 im Querschnitt gezeigt und kann einen Einlass 132 aufweisen, der ausgebildet ist, an eine Druckluftquelle angeschlossen zu werden (zum Beispiel Druckluftquelle 108 von Figuren 2, 3). Die Druckluft kann in eine ringförmige Luftkammer 134 eingeblasen werden und dann von der Luftkammerverengung 136 über eine Vielzahl von Düsen 138 ausgestoßen werden. Das Bezugszeichen CA bezeichnet die Druckluft, die die Düsen 138 verlässt. Die Druckluft CA, die die Düsen 138 verlässt, kann ein davorliegendes Vakuum V erzeugen (zum Beispiel einen Abschnitt 120a des Zufuhrrohres), das die Objekte einzieht und sie nachgeschaltet beschleunigt (zum Beispiel durch Abschnitt 120b des Zufuhrrohres und darüber hinaus). Eine oder mehrere Luftkammern 130 können jedem Zufuhrrohr 120 zugeordnet sein, um die Objekte der angeschlossenen Vorschubeinrichtung 122 zuzuführen. Ein Fachmann wird anhand dieser Offenbarung jedoch erkennen, dass andere Ausgestaltungen verwendet werden können, um die Objekte O durch die Zufuhrrohre zu bewegen.

Mit Bezug auf Figuren 6, 7 und 9 wird eine Ausgestaltung einer Vorschubeinrichtung 122 ausführlicher beschrieben. Jede Vorschubeinrichtung 122 kann einen Kanal oder mehrere Kanäle 140 zum Transportieren der Objekte O in Reihe und im Wesentlichen in einer Linie zueinander umfassen. Jeder Kanal 140 kann an ein Zufuhrrohr 120 angeschlossen sein. Mit Bezug auf Figuren 7 und 9 kann beispielsweise jeder Kanal 140 einen Einlass 140A umfassen, der an das jeweilige Zufuhrrohr 120 durch eine Zugentlastung 142 gekoppelt ist, andere Kopplungseinrichtungen und Kopplungsmechanismen sind jedoch möglich. Jeder Kanal 140 kann auch einen nachgeschalteten Auslass 140B (siehe Figur 9) umfassen, der die Objekte O an die entsprechende Vereinzelungstrommel 124 überträgt.

Mit Bezug auf Figur 9, kann jeder Kanal 140 gekrümmt sein, so dass die Objekte O in die Vorschubeinrichtungen 122 in einer Richtung im Allgemeinen parallel zu den Vereinzelungstrommeln 124 zugeführt werden, und von dem Kanal 140 zur Übertragung von den Vorschubeinrichtungen 122 an die Vereinzelungstrommeln in einer im Allgemeinen axialen Richtung umgeleitet werden. Beispielsweise kann jeder Kanal 140 von seinem Einlass 140A zu seinem Auslass 140B um einen Winkel gekrümmt sein, der ungefähr 60 Grad bis ungefähr 120 Grad beträgt, beispielsweise ungefähr 90 Grad. Ein Fachmann wird basierend auf dieser Offenbarung jedoch erkennen, dass andere Ausgestaltungen möglich sind. Gemäß Ausführungsformen kann jede Vorschubeinrichtung 122 zwei Kanäle 140 umfassen, wobei die Auslässe 140B der Kanäle 140 einander zugewandt sein können.

Mit Bezug auf Figuren 6 und 9 können die Vorschubeinrichtungen 122 in Bezug zu den Vereinzelungstrommeln 124 über ein anpassbares Montagesystem montiert werden, das die Anpassung der Position und/oder Lage der Kanalauslässe 140B in Bezug auf die jeweiligen Vereinzelungstrommeln 124 bereitstellt. Mit Bezug auf Figur 7 können die Vereinzelungstrommeln 124 und die Vorschubeinrichtungen 122 beide an der Vorderfläche der Frontplatte 104 (gezeigt in Figur 1) montiert werden. Beispielsweise kann sich ein Tragarm 144 von der Frontplatte 104 erstrecken und ein zentrales Tragelement 146 tragen. Erste und zweite Sätze von Befestigungsarmen 148, 150 können sich von dem Tragelement 146 erstrecken und an jeweilige erste und zweite Platten 152 gekoppelt sein, in denen die Kanäle 140 definiert sind.

Jeder der Befestigungsarme kann einen länglichen Schlitz 148a, 150a umfassen, der ein Befestigungselement (nicht gezeigt) oder ein anderes Element, das mit der jeweiligen Platte 152 verbunden ist, aufnimmt. Durch Lockern der Befestigungselemente und Bewegen dieser innerhalb der jeweiligen Schlitze 148a, 150a, kann die Lage und/oder seitliche Beabstandung jedes Kanalauslasses 140B in Bezug auf die jeweilige Vereinzelungstrommel 124 angepasst werden. Dies kann beispielsweise erfolgen, um die Orientierungsachsen der Objekte O mit den Taschen an den Vereinzelungstrommeln 124 ordnungsgemäß auszurichten (nachfolgend ausführlicher besprochen) sowie um den Abstand anzupassen, den die Objekte O zurücklegen müssen, wenn sie aus den Kanalauslässen 140B austreten und in die Vereinzelungstrommel-Taschen eintreten. Gemäß Ausführungsformen und wie in Figur 9 gezeigt, kann die Lage der Auslässe 140B in Bezug auf die Vereinzelungstrommeln 124 um einen Winkel α von ungefähr 30 Grad angepasst werden, es sind jedoch andere Bereiche möglich. Darüber hinaus wird ein Fachmann erkennen, dass andere Ausgestaltungen, abgesehen von den länglichen Schlitzen und Ankern, verwendet werden können, um die Position und/oder Lage der Platten 152 in Bezug auf die Vereinzelungstrommeln 124 anzupassen.

Mit weiterem Bezug auf Figur 7, können Oberplatten 154 die Platten 152 abdecken, um die Oberteile der Kanäle 140 zu schließen. Gemäß Ausführungsformen können die Oberplatten klar sein (zum Beispiel Lexan klar), um die Sichtbarkeit der Objekte O bereitzustellen, die sich durch die Kanäle 140 bewegen.

Mit Bezug auf Figuren 6 - 9 können ein/e oder mehrere Luftquelle/n helfen, dass sich die Objekte O durch die Kanäle 140 bewegen. Wie in Figur 7 gezeigt, kann beispielsweise jeder Kanal 140 einen Beschleunigungskanal 156 aufweisen, der an ihn angeschlossen ist, beispielsweise im Wesentlichen tangential. Jeder Beschleunigungskanal 156 kann ein vorgelagertes Ende 156a aufweisen, das an eine Druckluftquelle angeschlossen ist, beispielsweise durch eine Düse 158, wie am besten in Figur 6 zu sehen ist. Die Druckluft kann entlang des jeweiligen Beschleunigungskanals 156 zu der tangentialen Schnittstelle in Bezug auf den jeweiligen Kanal 140 verlaufen, wobei die Druckluft die Objekte O aus dem jeweiligen Auslass 140A beschleunigt. Dies kann den Transfer der Objekte O von den Vorschubeinrichtungen 122 zu den Vereinzelungstrommeln 124 unterstützen.

Zusätzlich oder alternativ können die eine oder mehreren Luftquelle/n eine Vakuumarmatur 160 umfassen, die sich zwischen benachbarten Kanalauslässen 140B (siehe Figuren 6 und 9) befindet. Die Vakuumarmatur 160 kann einen Vakuumanschluss 162 (siehe Figur 9) aufweisen, der Objekte O aus den Kanalauslässen 140B und zu Taschen in den jeweiligen Vereinzelungstrommeln 124 zieht. Wie in Figur 9 gezeigt, kann sich beispielsweise eine Anschlagfläche 164 auf dem Tragelement 146 befinden, z. B. zwischen benachbarten Reihen von Taschen auf der Vereinzelungstrommel 124. Der Vakuumanschluss 162 kann sich in der Anschlagfläche 164 befinden und kann die Objekte O aus den jeweiligen Kanalauslässen 140B und zur Anschlagfläche hin ziehen, wodurch die Axialbewegung der Objekte O in die Taschen der Vereinzelungstrommel 124 ermöglicht wird. Gemäß Ausführungsformen kann die zeitliche Steuerung der Druckluft in den Beschleunigungskanälen 156 und die zeitliche Steuerung des Vakuums in den Vakuumanschlüssen 162 koordiniert werden, um die Bewegung der Objekte O von den Vorschubeinrichtungen 122 auf die Vereinzelungstrommeln 124 präzise zu steuern. Mit erneutem Bezug auf Figur 6 können Druckmesser 166, 168 bereitgestellt sein, um die Drücke in den Beschleunigungskanälen 156 und Vakuumanschlüssen 162 zu messen.

Mit Bezug auf Figur 10 ist eine Ausführungsform einer Vereinzelungstrommel 124 ausführlicher gezeigt. Gemäß Ausführungsformen weist jede Vereinzelungstrommel 124 eine erste Reihe 170 von ersten Taschen 172 und eine zweite Reihe 174 von zweiten Taschen 176 auf, es sind jedoch höhere Mengen von Reihen möglich. Jede der Taschen 172, 176 kann angepasst sein, eines der Objekte O zu transportieren. Gemäß Ausführungsformen kann ein erster Auslass 140B einer Vorschubeinrichtung 122 eine erste Reihe 170 von ersten Taschen 172 mit Objekten O versorgen, und ein zweiter Auslass 140B der gleichen Vorschubeinrichtung 122 kann die zweite Reihe 174 der zweiten Taschen 176 mit Objekten O versorgen, es sind jedoch andere Ausgestaltungen möglich. Die Reihen 170, 174 von Taschen 172, 176 können einstückig mit den Vereinzelungstrommeln 124 sein oder können alternativ separate Teile sein, die daran gekoppelt sind. Gemäß Ausführungsformen kann jede Reihe von Taschen zwischen 12 und 36 Taschen umfassen, beispielsweise 24 Taschen, es sind jedoch andere Anordnungen möglich.

Mit Bezug auf Figuren 10, 11A and 11B bestimmt jede der Taschen einen Sitz 180, der ausgebildet ist, eines der Objekte O zu tragen. Die Sitze 180 können eine komplementäre Geometrie zu den Objekten aufweisen, die sie tragen, so dass die Sitze 180 die Objekte O tragen können, wobei ihre Orientierungsachsen im Wesentlichen parallel zu der Drehachse der Trommel ist.

Mit Bezug auf Figur 11B kann zumindest ein Abschnitt der Fläche des Sitzes 180 in Bezug auf die Drehachse R der Vereinzelungstrommel 124 um einen Sitzwinkel β verjüngt sein (siehe z. B. Figur 11B), so dass die Objekte O auf den Sitzen 180 ruhen, wobei ihre Orientierungsachsen im Wesentlichen parallel zur Drehachse R der Vereinzelungstrommeln 124 sind. Gemäß Ausführungsformen kann der Sitzwinkel β zwischen ungefähr 1 Grad und ungefähr 5 Grad betragen, es sind jedoch andere Bereiche möglich.

Mit Bezug auf Figur 11A kann jeder Sitz 180 auch eine Segmentbreite W bestimmen, die sich um den Umfang der Vereinzelungstrommel 124 erstreckt. Gemäß Ausführungsformen kann jedes der Objekte O einen größten umschriebenen Durchmesser bestimmen (z. B. den größten Durchmesser im Falle eines kegelstumpfförmigen Objekts), und die Segmentbreite W kann mindestens ungefähr 1,5 Mal der größte umschriebene Durchmesser sein. Dies kann beispielsweise ein Umfangssegment von ungefähr 5 Grad bis ungefähr 15 Grad umfassen, beispielsweise ungefähr 10 Grad. Diese Ausgestaltung kann einen größeren Raum zum Eintreten der Objekte O bereitstellen, wenn sie von den Auslässen 140B der jeweiligen Kanäle 140 in die Taschen gelangen, wodurch die Zuverlässigkeit erhöht und ein Zerbrechen der Kapseln verringert wird. Wie in Figur 11B gezeigt, kann jede der Taschen 172, 176 Rillen 182 umfassen, die an eine Vakuumquelle angeschlossen sind (nicht gezeigt, aber siehe z. B. Luftquelle 108 von Figur 1). Das Vakuum kann an die Rillen 182 angeschlossen sein, kurz bevor die Objekte O an die jeweiligen Tasche übertragen werden, und das Vakuum kann aufrechterhalten werden, während sich das Objekt O in der jeweiligen Tasche befindet, um das Objekt O in der Tasche zu halten. Wenn das Objekt O bereit ist, die Tasche zu verlassen, z. B. um in eine weiter hinten liegende Trommel zu gelangen, kann das Vakuum ausgeschaltet werden (oder mit Druck beaufschlagt werden). Ein Luftstoß kann durch die Tasche ausgestoßen werden, nachdem das Objekt O übertragen worden ist, beispielsweise, um sicher zu gehen, dass nichts in der leeren Tasche ist. Das Vakuum kann gesteuert werden, beispielsweise durch Steuerflanschtechnologie, die die Taschen mit Vakuum beaufschlagt, wenn sie in einer bestimmten Orientierung in Bezug auf den Steuerflansch sind, und die Taschen optional mit Druck beaufschlagt, wenn sie sich in einer anderen Ausrichtung in Bezug auf den Steuerflansch befinden.

Mit erneutem Bezug auf Figur 6 können die Trommeln der Einlegeeinrichtung 100 synchron miteinander unter der Kraft eines oder mehrerer Antriebssysteme 106 drehen (siehe Figur 2), beispielsweise unter Verwendung eines Keilrippenriemensystems oder eines anderen im Fachgebiet bekannten Übertragungssystems. Bei Betrieb können die Vereinzelungstrommeln 124 gegen den Uhrzeigersinn drehen, die Kombinationstrommel 126 kann im Uhrzeigersinn drehen und die Endtrommel 128 kann gegen den Uhrzeigersinn drehen, es sind jedoch andere Ausführungsformen möglich. Wie in Figur 6 gezeigt, kann die Kombinationstrommel 126 eine erste Reihe 186 von ersten Kombinationstaschen und eine zweite Reihe 188 von zweiten Kombinationstaschen umfassen. Gemäß Ausführungsformen können die Kombinationstaschen die gleiche komplementäre Form oder den gleichen Verjüngungswinkel wie die zuvor beschriebenen Taschen aufweisen, um eine ordnungsgemäße Ausrichtung zwischen den Objekten O und der Drehachse der Kombinationstrommel aufrecht zu erhalten. Bei Betrieb kann jede Reihe von Kombinationstaschen Objekte O abwechselnd von den zwei Vereinzelungstrommeln 124 empfangen. Folglich kann ein Paar von Vereinzelungstrommeln 124, die jeweils zwei Reihen von Taschen aufweisen, zwei Reihen von Taschen an einer Kombinationstrommel 126 mit Objekten O versorgen, es sind jedoch andere Ausgestaltungen möglich. Ähnlich wie bei den Vereinzelungstrommeln 124 können Vakuummulden verwendet werden, um die Objekte O in den Taschen der Kombinationstrommel 126 zu halten.

Mit weiterem Bezug auf Figur 6 kann die Endtrommel 128 Taschen 190 aufweisen, die ausgebildet sind, im Wesentlichen zylindrische Objekte wie Filtersegmente oder Tabakstöcke (nicht gezeigt) zu halten. Die Endtrommel 128 kann auch verjüngte Taschen aufweisen, die ausgebildet sind, die orientierten Objekte O zu halten, so dass die im Wesentlichen zylindrischen Segmente P und die orientierten Objekte O Ende-an-Ende am Umfang der Endtrommel 128 ausgerichtet sind, wobei ihre Achsen im Wesentlichen ausgerichtet sind (z. B. parallel). Mit Bezug auf Figur 12 ist die Einlegeeinrichtung 100 neben einer nachgeschalteten Filterherstellungseinrichtung 200, wie einer Hauni KDF-Maschine gezeigt. Die Herstellungseinrichtung 200 kann die Stopfen-Zwischenraum-Stopfen-Anordnung von der Endtrommel 128 beispielsweise über eine Transfertrommel 202 empfangen und kann die Stopfen-Zwischenraum-Stopfen-Anordnung weiter in einen vollständigen Rauchartikel oder in eine Komponente davon verarbeiten. Gemäß Ausführungsformen kann der Prozess des Übertragens der Objekte O von der Kombinationstrommel 126 zur Endtrommel 128 im Wesentlichen gleich sein, wie die Übertragung der Objekte von der Vereinzelungstrommel 124 zu der Kombinationstrommel 126, es sind jedoch andere Ausführungsformen möglich.

Die in dieser Beschreibung veranschaulichten und besprochenen Ausführungsformen sind nur dafür gedacht, Fachleute auf die den Erfindern beste bekannte Weise zu lehren, die Erfindung herzustellen und zu verwenden. Nichts in dieser Spezifikation soll den Umfang der vorliegenden Erfindung beschränken. Alle vorgestellten Beispiele sind stellvertretend und nicht beschränkend. Die zuvor beschriebenen Ausführungsformen der Erfindung können abgewandelt oder verändert werden, ohne von der Erfindung abzuweichen, wie Fachleute angesichts der zuvor aufgeführten Lehren erkennen können. Es wird daher darauf hingewiesen, dass innerhalb des Schutzumfangs der Patentansprüche die Erfindung anders ausgeführt werden kann als spezifisch beschrieben.

## Patentansprüche

1. Vorrichtung (100) zum Einlegen von Objekten (O) in einen Filterstab, umfassend:
eine erste Leitung, die ausgebildet ist, eine Vielzahl der Objekte (O) in Reihe zu befördern;
eine zweite Leitung, die angepasst ist, eine Vielzahl der Objekte (O) in Reihe zu befördern;
eine erste Vorschubeinrichtung (122), die einen ersten Einlass (140A) und einen ersten Auslass (140B) aufweist, die durch einen ersten Kanal (140) verbunden sind, wobei der erste Einlass (140A) an die erste Leitung angeschlossen ist;
eine erste Vereinzelungstrommel (124), die einen äußeren Umfang aufweist, der eine erste Reihe (170) erster Taschen (172) bestimmt, die ausgebildet sind, die Objekte (O) zu halten, wobei die erste Vereinzelungstrommel (124) ausgebildet ist, um eine erste Achse (R) zu drehen, um die ersten Taschen (172) nacheinander in Deckung mit dem ersten Auslass (140B) zu drehen; und
mindestens eine erste Luftquelle (108), die die Objekte (O) von dem ersten Einlass (140A) zum ersten Auslass (140B) und nacheinander in die ersten Taschen (172) der ersten Vereinzelungstrommel (124) befördert,
**dadurch gekennzeichnet, dass** die erste Vorschubeinrichtung (122) einen zweiten Einlass (140A) und einen zweiten Auslass (140B) aufweist, die durch einen zweiten Kanal (140) verbunden sind, wobei der zweite Einlass (140A) an die zweite Leitung angeschlossen ist; und
eine zweite Reihe (174) von zweiten Taschen (176), die ausgebildet sind, die Objekte (O) zu halten, die sich am äußeren Umfang der ersten Vereinzelungstrommel (124) befinden, wobei die erste Vereinzelungstrommel (124) ausgebildet ist, nacheinander die zweiten Taschen (176) in Deckung mit dem zweiten Auslass (140B) zu bewegen;
wobei die mindestens eine Luftquelle (108) die Objekte (O) von dem zweiten Einlass (140A) zum zweiten Auslass (140B) befördert und nacheinander in die zweiten Taschen (176) der ersten Vereinzelungstrommel (124).

2. Vorrichtung (100) nach Anspruch 1, wobei die erste Leitung an ein Magazin angeschlossen ist, das ausgebildet ist, eine Massenversorgungseinrichtung der Objekte (O) zu halten.

3. Vorrichtung (100) nach Anspruch 1 oder 2, wobei die erste Leitung ein Blas-Zufuhrrohr (120) umfasst, umfassend eine Luftkammer (130), die in Fluidverbindung mit dem Blas-Zufuhrrohr (120) steht, wobei die erste Luftkammer (130) einen Luftkammereinlass (132), der ausgebildet ist, an eine Druckluftquelle (108) angeschlossen zu werden, und eine Vielzahl von Ausgangsdüsen (138) umfasst, die entlang dem Blas-Zufuhrrohr (120) zur ersten Vorschubeinrichtung (122) gerichtet sind.

4. Vorrichtung (100) nach einem der Ansprüche 1 bis 3, wobei der erste Kanal (140) von dem ersten Einlass (140A) zum ersten Auslass (140B) um einen Winkel gekrümmt ist, der ungefähr 60 Grad bis ungefähr 120 Grad beträgt, wobei der Winkel insbesondere ungefähr 90 Grad beträgt.

5. Vorrichtung (100) nach einem der Ansprüche 1 bis 4, überdies umfassend:
ein anpassbares Haltesystem, das die erste Vorschubeinrichtung (122) in Position in Bezug auf die erste Vereinzelungstrommel (124) trägt, wobei das anpassbare Haltesystem ausgebildet ist, die Position und/oder Lage des ersten Auslasses (140B) in Bezug auf die ersten Taschen (172) an der ersten Vereinzelungstrommel (124) anzupassen.

6. Vorrichtung (100) nach einem der Ansprüche 1 bis 5, wobei die mindestens eine Luftquelle (108) umfasst:
einen Beschleunigungskanal (156), der den ersten Kanal (140) stromaufwärts des ersten Auslasses (140B) schneidet, insbesondere tangential; und
eine Druckluftversorgung, die an den Beschleunigungskanal (156) gekoppelt ist, wobei die Druckluftversorgung ausgebildet ist, Druckluft entlang dem Beschleunigungskanal (156) zum ersten Auslass zu leiten.

7. Vorrichtung (100) nach einem der Ansprüche 1 bis 6, wobei die mindestens eine Luftquelle (108) umfasst:
einen Vakuumanschluss (162); und
eine Vakuumversorgung, die an den Vakuumanschluss (162) angeschlossen ist;
wobei die erste Reihe (170) von ersten Taschen (172) zwischen dem Vakuumanschluss (162) und dem ersten Auslass (140B) der ersten Vorschubeinrichtung (122) positioniert ist; insbesondere überdies umfassend:
eine Anschlagfläche (164), die sich gegenüber dem ersten Auslass (140B) der ersten Vorschubeinrichtung (122) befindet, wobei sich die erste Reihe (170) der ersten Taschen (172) zwischen dem ersten Auslass (140B) und der Anschlagfläche (164) befindet;
wobei sich der Vakuumanschluss (162) in der Anschlagfläche (164) befindet.

8. Vorrichtung (100) nach einem der Ansprüche 1 bis 7, wobei jede der ersten Taschen (172) einen Sitz (180) definiert, der ausgebildet ist, eines der Objekte (O) zu tragen, und eine Fläche des Sitzes (180) in Bezug auf die erste Achse (R) um einen Sitzwinkel (β) verjüngt ist, wobei insbesondere jedes der, insbesondere im Wesentlichen kegelstumpfförmigen, Objekte (O) eine Orientierungsachse (A1) und eine Außenfläche (S) bestimmt, die in Bezug auf die Orientierungsachse (A1) um einen Verjüngungswinkel (Θ) verjüngt ist, wobei der Verjüngungswinkel (Θ) im Wesentlichen den Sitzwinkel (β) ergänzt, wobei der Sitzwinkel (β) insbesondere ungefähr 1 Grad bis ungefähr 5 Grad beträgt.

9. Vorrichtung (100) nach Anspruch 8, wobei der Sitz (180) eine Segmentbreite (W) bestimmt, die sich um den Umfang der ersten Vereinzelungstrommel (124) erstreckt, und jedes der Objekte (O) einen größten umschriebenen Durchmesser bestimmt, wobei die Segmentbreite (W) mindestens ungefähr 1,5 Mal der größte umschriebene Durchmesser ist.

10. Vorrichtung (100) nach einem der Ansprüche 1 bis 9, überdies umfassend:
eine zweite Vorschubeinrichtung (122), die einen dritten Auslass (140B) und einen vierten Auslass (140B) für die Objekte (O) aufweist;
eine zweite Vereinzelungstrommel (124), die eine dritte Reihe (170) von dritten Taschen (172) und eine vierte Reihe (174) von vierten Taschen (176) aufweist, wobei die zweite Vereinzelungstrommel (124) ausgebildet ist, die dritten und vierten Taschen (172, 176) nacheinander in Deckung mit den dritten bzw. vierten Auslässen (140B) zu bewegen; und
mindestens eine zweite Luftquelle (108), die die Objekte (O) von dem dritten Einlass (140A) und vierten Einlass (140A) an den dritten Auslass (140B) bzw. vierten Auslass (140B), und nach einander in die dritten Taschen (172) bzw. vierten Taschen (176) der zweiten Vereinzelungstrommel (124) befördert; insbesondere überdies umfassend eine Kombinationstrommel (126), umfassend:
eine erste Reihe (186) von ersten Kombinationstaschen, die mit der ersten Reihe (170) der ersten Taschen (172) und der dritten Reihe (170) der dritten Taschen (172) ausgerichtet sind; und
eine zweite Reihe (188) von zweiten Kombinationstaschen, die mit der zweiten Reihe (174) von zweiten Taschen (176) und der vierten Reihe (174) von vierten Taschen (176) ausgerichtet ist; insbesondere überdies umfassend eine Endtrommel (128), die ausgebildet ist, eine Vielzahl von Filterstabsegmenten (P) zu befördern, wobei die Endtrommel (128) überdies ausgebildet ist, die Objekte (O) von der ersten Reihe (186) von ersten Kombinationstaschen und von der zweiten Reihe (188) von zweiten Kombinationstaschen zu empfangen.

## Claims

1. An apparatus (100) for inserting objects into a filter rod, comprising:
a first conduit adapted to convey a plurality of the objects (O) in series;
a second conduit adapted to convey a plurality of the objects (O) in series;
a first escapement (122) having a first inlet (140A) and a first outlet (140B) connected by a first channel (140), wherein the first inlet (140A) is connected to the first conduit;
a first singulation drum (124) having an outer periphery defining a first row (170) of first pockets (172) adapted to hold the objects (O), wherein the first singulation drum (124) is adapted to rotate about a first axis (R) to successively move the first pockets (172) into registry with the first outlet (140B); and
at least one first source of air (108) that conveys the objects (O) from the first inlet (140A) to the first outlet (140B), and successively into the first pockets (172) of the first singulation drum (124),
**characterized in that** the first escapement (122) has a second inlet (140A) and a second outlet (140B) connected by a second channel (140), wherein the second inlet (140A) is connected to the second conduit; and
a second row (174) of second pockets (174) adapted to hold the objects (O) located on the outer periphery of the first singulation drum (124), wherein the first singulation drum (124) is adapted to successively move the second pockets (176) into registry with the second outlet (140B);
wherein the at least one source of air (108) conveys the objects (O) from the second inlet (140A) to the second outlet (140B), and successively into the second pockets (176) of the first singulation drum (124).

2. The apparatus (100) of claim 1, wherein the first conduit is connected to a hopper adapted to hold a bulk supply of the objects (O).

3. The apparatus (100) of claim 1 or 2, wherein the first conduit comprises a blow feed tube (120) including a plenum chamber (130) in fluid communication with the blow feed tube (120), the first plenum chamber (130) including a plenum inlet (132) adapted to connect to a compressed air source (108), and a plurality of outlet nozzles (138) directed along the blow feed tube (120) toward the first escapement (122).

4. The apparatus (100) of one of claims 1 to 3, wherein the first channel (140) is curved from the first inlet (140A) to the first outlet (140B) by an angle ranging from about 60 degrees to about 120 degrees, wherein in particular the angle is about 90 degrees.

5. The apparatus (100) of one of claims 1 to 4, further comprising:
an adjustable mounting system that supports the first escapement (122) in position with respect to the first singulation drum (124), wherein the adjustable mounting system is adapted to adjust the position and/or attitude of the first outlet (140B) with respect to the first pockets (172) on the first singulation drum (124).

6. The apparatus (100) of one of claims 1 to 5, wherein the at least one source of air (108) comprises:
an acceleration channel (156) that intersects with the first channel (140) upstream of the first outlet (140B), in particular substantially tangentially; and
a compressed air supply coupled to the acceleration channel (156), the compressed air supply being adapted to direct compressed air along the acceleration channel (156) toward the first outlet.

7. The apparatus (100) of one of claims 1 to 6, wherein the at least one source of air (108) comprises:
a vacuum port (162); and
a vacuum supply coupled to the vacuum port (162);
wherein the first row (170) of first pockets (172) is positioned between the vacuum port (162) and the first outlet (140B) of the first escapement (122); in particular further comprising:
a stop surface (164) located opposite the first outlet (140B) of the first escapement (122), the first row (170) of first pockets (172) located between the first outlet (140B) and the stop surface (164);
wherein the vacuum port (162) is located in the stop surface (164).

8. The apparatus (100) of one of claims 1 to 7, wherein each of the first pockets (172) defines a seat (180) adapted to support one of the objects (O), and a surface of the seat (180) is tapered with respect to the first axis (R) by a seat angle (β), wherein in particular each of the, in particular frustoconical, objects (O) defines an axis of orientation (A1) and an outer surface (S) tapered with respect to the axis of orientation (A1) by a taper angle (θ), wherein the taper angle (θ) substantially compliments the seat angle (β), wherein in particular the seat angle (β) is between about 1 degrees and about 5 degrees.

9. The apparatus (100) of claim 8, wherein the seat (180) defines a segment width (W) extending about the circumference of the first singulation drum (124), and each of objects (O) defines a largest circumscribed diameter, the segment width (W) being at least about 1.5 times the largest circumscribed diameter.

10. The apparatus (100) of one of claims 1 to 9, further comprising:
a second escapement (122) having a third outlet (140B) and a fourth outlet (140B) for the objects (B);
a second singulation drum (124) having a third row (170) of third pockets (172) and a fourth row (174) of fourth pockets (176), wherein the second singulation drum (124) is adapted to successively move the third and fourth pockets (172, 176) into registry with the third and fourth outlets (140B), respectively; and
at least one second source of air (108) that conveys the objects (O) from the third inlet (140A) and fourth inlet (140A) to the third outlet (140B) and fourth outlet (140B), respectively, and successively into the third pockets (172) and fourth pockets (176) of the second singulation drum (124), respectively; in particular further comprising a combiner drum (126) including:
a first row (186) of first combiner pockets aligned with the first row (170) of first pockets (172) and the third row (170) of third pockets (172) ; and
a second row (188) of second combiner pockets aligned with the second row (174) of second pockets (176) and the fourth row (174) of fourth pockets (176); in particular further comprising a final drum (128) adapted to convey a plurality of filter rod segments (P), the final drum (128) further adapted to receive the objects (O) from the first row (186) of first combiner pockets and from the second row (188) of second combiner pockets.

## Revendications

1. Dispositif (100) d'insertion d'objets (O) dans une tige de filtre, comprenant :
un premier conduit configuré pour transporter une pluralité des objets (O) en série ;
un deuxième conduit adapté pour transporter une pluralité des objets (O) en série ;
un premier dispositif d'alimentation (122) comprenant une première entrée (140A) et une première sortie (140B) reliées par un premier conduit (140), la première entrée (140A) étant reliée au premier conduit ;
un premier tambour de séparation (124) ayant une périphérie extérieure définissant une première rangée (170) de premières poches (172) adaptées pour retenir les objets (O), le premier tambour de séparation (124) étant configuré de façon à tourner autour d'un premier axe (R) afin de faire tourner les premières poches (172) successivement en coïncidence avec la première sortie (140B) ; et
au moins une première source d'air (108) qui transporte les objets (O) de la première entrée (140A) à la première sortie (140B) et successivement dans les premières poches (172) du premier tambour de séparation (124),
**caractérisé en ce que** le premier dispositif d'alimentation (122) comprend une deuxième entrée (140A) et une deuxième sortie (140B) reliées par un deuxième conduit (140), la deuxième entrée (140A) étant reliée au deuxième conduit ; et
une deuxième série (174) de deuxièmes poches (176) configurées de façon à retenir les objets (O) situés sur la périphérie extérieure du premier tambour de séparation (124), le premier tambour de séparation (124) étant configuré de façon à déplacer successivement les deuxièmes poches (176) en coïncidence avec la deuxième sortie (140B) ;
ladite au moins une source d'air (108) transportant les objets (O) de la deuxième entrée (140A) jusqu'à la deuxième sortie (140B) et l'un après l'autre dans les deuxièmes poches (176) du premier tambour de séparation (124).

2. Dispositif (100) selon la revendication 1, dans lequel le premier conduit est raccordé à un magasin configuré pour contenir un dispositif d'alimentation en masse des objets (O).

3. Dispositif (100) selon la revendication 1 ou la revendication 2, dans lequel le premier conduit comprend un tube (120) d'alimentation par soufflage comprenant une chambre à air (130) en communication fluidique avec le tube (120) d'alimentation par soufflage, la première chambre à air (130) comprenant une entrée (132) de chambre à air adaptée pour être raccordée à une source (108) d'air comprimé et une pluralité de buses de sortie (138) dirigées le long du tube (120) d'alimentation par soufflage vers le premier dispositif d'alimentation (122).

4. Dispositif (100) selon l'une quelconque des revendications 1 à 3, dans lequel le premier canal (140) est courbé depuis la première entrée (140A) jusqu'à la première sortie (140B) selon un angle qui va d'environ 60 degrés à environ 120 degrés, l'angle étant notamment d'environ 90 degrés.

5. Dispositif (100) selon l'une quelconque des revendications 1 à 4, comprenant en outre :
un système de support adaptable supportant le premier dispositif d'alimentation (122) en position par rapport au premier tambour de séparation (124), le système de support adaptable étant configuré de façon à adapter la position et/ou l'emplacement de la première sortie (140B) par rapport aux premières poches (172) sur le premier tambour de séparation (124).

6. Dispositif (100) selon l'une des revendications 1 à 5, dans lequel ladite au moins une source d'air (108) comprend :
un canal d'accélération (156) coupant le premier canal (140) en amont de la première sortie (140B), notamment de manière tangentielle ; et
une alimentation en air comprimé reliée au canal d'accélération (156), l'alimentation en air comprimé étant configurée de façon à diriger l'air comprimé le long du canal d'accélération (156) vers la première sortie.

7. Dispositif (100) selon l'une des revendications 1 à 6, dans lequel ladite au moins une source d'air (108) comprend :
un orifice à dépression (162) ;
et une source de vide raccordée à l'orifice à dépression (162) ;
la première série (170) de premières poches (172) étant positionnée entre l'orifice à dépression (162) et la première sortie (140B) du premier dispositif d'alimentation (122) ; comprenant en outre notamment :
une surface de butée (164) située en face de la première sortie (140B) du premier dispositif d'alimentation (122), la première rangée (170) de premières poches (172) étant située entre la première sortie (140B) et la surface de butée (164) ;
l'orifice de vide (162) étant situé dans la surface de butée (164).

8. Le dispositif (100) selon l'une quelconque des revendications 1 à 7, dans lequel chacune des premières poches (172) définit un siège (180) configuré pour supporter l'un des objets (O), et une surface du siège (180) est rétrécie d'un angle de siège (β) par rapport au premier axe (R), chacun des objets (O), en particulier sensiblement tronconique, définissant notamment un axe d'orientation (A1) et une surface extérieure (S) qui est rétrécie par rapport à l'axe d'orientation (A1) d'un angle de rétrécissement (Θ), l'angle de rétrécissement (Θ) complétant sensiblement l'angle de siège (β), l'angle de siège (β) étant notamment compris entre environ 1 degré et environ 5 degrés.

9. Dispositif (100) selon la revendication 8, dans lequel le siège (180) définit une largeur de segment (W) s'étendant autour de la circonférence du premier tambour de séparation (124), et chacun des objets (O) définit un diamètre circonscrit maximal, la largeur de segment (W) étant au moins environ 1,5 fois le diamètre circonscrit maximal.

10. Dispositif (100) selon l'une quelconque des revendications 1 à 9, comprenant en outre :
un deuxième dispositif d'alimentation (122) comportant une troisième sortie (140B) et une quatrième sortie (140B) pour les objets (O) ;
un deuxième tambour de séparation (124) ayant une troisième rangée (170) de troisièmes poches (172) et une quatrième rangée (174) de quatrièmes poches (176), le deuxième tambour de séparation (124) étant configuré de façon à déplacer les troisièmes et quatrièmes poches (172, 176) successivement en alignement avec les troisièmes et quatrièmes sorties (140B), respectivement ; et
au moins une deuxième source d'air (108) qui transporte les objets (O) de la troisième entrée (140A) et de la quatrième entrée (140A) jusqu'à la troisième sortie (140B) et la quatrième sortie (140B), respectivement, et successivement dans les troisièmes poches (172) et les quatrièmes poches (176), respectivement, du deuxième tambour de séparation (124) ; comprenant en particulier en outre un tambour de combinaison (126) comprenant :
une première rangée (186) de premières poches de combinaison alignées avec la première rangée (170) des premières poches (172) et la troisième rangée (170) des troisièmes poches (172) ; et
une deuxième rangée (188) de deuxièmes poches de combinaison alignées avec la deuxième rangée (174) de deuxièmes poches (176) et la quatrième rangée (174) de quatrièmes poches (176) ; comprenant en particulier en outre un tambour final (128) configuré de façon à transporter une pluralité de segments de tige de filtre (P), le tambour final (128) étant en outre configuré de façon à recevoir les objets (O) de la première rangée (186) de premières poches de combinaison et de la deuxième rangée (188) de deuxièmes poches de combinaison.
